# EUROPÄISCHE PATENTSCHRIFT

(11) **EP 3 175 068 B1**
(45) Veröffentlichungstag und Bekanntmachung des Hinweises auf die Patenterteilung: **31.05.2023**
(21) Anmeldenummer: 15756633.2
(22) Anmeldetag: 27.08.2015
(51) Int. Cl.: E05F 7/06, E05D 15/52, E05F 7/00

(54) **BESCHLAGANORDNUNG**
FITTING ARRANGEMENT
SYSTÈME DE FERRURE

(30) Priorität: 08.09.2014 DE 102014112897
(43) Veröffentlichungstag der Anmeldung: 07.06.2017
(73) Patentinhaber: MACO Technologie GmbH, 5020 Salzburg (AT)
(72) Erfinder: BAUMGARTNER, Rene, 5303 Thalgau (AT); COVIC, Dragan, 5020 Salzburg (AT)
(74) Vertreter: Manitz Finsterwald Patent- und Rechtsanwaltspartnerschaft mbB
(86) Internationale Anmeldenummer: PCT/EP2015/069624
(87) Internationale Veröffentlichungsnummer: WO 2016/037862

(56) Entgegenhaltungen:
- DE-B- 1 194 732
- DE-U1- 20 119 817

## Beschreibung

Die vorliegende Erfindung betrifft eine Beschlaganordnung für ein Fenster, eine Tür oder dergleichen mit einem Scherenbeschlag, umfassend einen Scherenarm und einen gelenkig mit dem Scherenarm gekoppelten Scherenlenker, wobei der Scherenlenker an einer ersten Koppelstelle mit einer dem Flügel des Fensters oder der Tür zugeordneten Stulpschiene um eine Drehachse drehbar gelagert ist.

Beschlaganordnungen dieser Art bilden einen sogenannten Dreh/Kipp-Beschlag, mit dem der Flügel nicht nur bandseitig an einem Blendrahmen drehbar gelagert ist, sondern der auch eine Kippöffnung des Flügels ermöglicht. Der dazu vorgesehene Scherenbeschlag koppelt üblicherweise den Flügel insbesondere an dessen Oberseite mit dem Blendrahmen und verbessert die Stabilität der Lagerung des Flügels an dem Blendrahmen bei einem Drehöffnen des Flügels, indem er den Flügel insbesondere gegen aufgrund der Schwerkraft an dem Flügel angreifende vertikal nach unten ausgerichtete Zugkräfte stützt. Gleichzeitig ermöglicht er auch ein Kippöffnen des Flügels, wobei der Scherenbeschlag einerseits das Maß, um das der Flügel gekippt werden kann, begrenzt und andererseits den gekippten Flügel an dessen der Kippachse gegenüberliegenden und somit vom Blendrahmen wegkippenden Seite mit dem Blendrahmen koppelt.

Der Scherenbeschlag umfasst einen Scherenarm und einen Scherenlenker, die gelenkig miteinander verbunden sind, um nach Art eines Scherenmechanismus ausspreizen zu können. Der Scherenarm ist in der Regel länglich ausgebildet und wird an einer zweiten Koppelstelle über einen Bandwinkel schwenkbar mit einem an dem Blendrahmen vorgesehenen Scherenlager gekoppelt. Mit dem anderen Ende ist der Scherenarm in der Regel mit dem Flügel gekoppelt, allerdings nicht starr, sondern in einem Langloch oder einer Nut am Flügel bzw. an der Stulpschiene, so dass das gekoppelte Ende zwischen verschiedenen Positionen geführt werden kann. Die Kopplungsstelle zwischen Scherenarm und Scherenlenker umfasst hingegen üblicherweise einen festen, von den Enden des Scherenarms beabstandeten Anlenkungspunkt und der Scherenlenker ist seinerseits an der genannten ersten Koppelstelle ortsfest mit dem Flügel gekoppelt. Auf diese Weise kann die Flügelseite, an der der Scherenbeschlag angeordnet ist, von dem Blendrahmen weggekippt werden, da der Scherenarm und der Scherenlenker, die bei geschlossenem Flügel parallel zueinander ausgerichtet sind, beim Kippöffnen des Flügels aufscheren können.

Beschlaganordnungen mit den genannten Merkmalen sind beispielsweise in DE 11 94 732 B und DE 201 19 817 U1 offenbart.

Bei der Montage des Flügels an dem Blendrahmen ist es wichtig, dass die wirksame Länge des Scherenbeschlages, d.h. der Abstand zwischen der ersten Koppelstelle, an der der Scherenlenker mit dem Flügel gekoppelt ist und an der somit der Flügel durch den Scherenbeschlag gehalten wird, und derjenigen Stelle am Blendrahmen, an der der Scherenarm über den Bandwinkel mit dem Scherenlager gekoppelt ist, korrekt eingestellt ist. Die wirksame Länge kann, wie zuvor beschrieben, durch den Abstand zwischen der ersten Koppelstelle, wenn diese wie bei den bekannten Scherenbeschlägen üblich an einem festen Punkt der Stulpschiene angeordnet ist, und derjenigen Stelle am Blendrahmen, an der der Scherenarm über den Bandwinkel mit dem Scherenlager gekoppelt ist, ermittelt werden. Grundsätzlich kann die wirksame Länge durch den Abstand zwischen einem anderen festen Punkt der Stulpschiene und derjenigen Stelle am Blendrahmen, an der der Scherenarm über den Bandwinkel mit dem Scherenlager gekoppelt ist, bzw. einem anderen festen Punkt des Scherenarms, welcher sich näher an dem Scherenlager als der feste Punkt der Stulpschiene befindet, definiert werden. Ist die wirksame Länge des Scherenbeschlages zu lang, führt dies dazu, dass die bandferne Unterseite des Flügels beim Schließen aus dem drehgeöffneten Zustand an einem unteren Abschnitt des Blendrahmens aufläuft bzw. schleift.

Ausgehend von diesem Problem ist es Aufgabe der hier vorliegenden Erfindung, einen Scherenbeschlag bereitzustellen, der auf einfache Art und Weise das Auflaufen bzw. Schleifen von Fensterflügeln oder Türflügeln am unteren Abschnitt des Blendrahmens verhindert.

Die Aufgabe wird durch eine Beschlaganordnung mit den Merkmalen des Anspruchs 1 gelöst.

Da die erste Koppelstelle gegenüber der Stulpschiene in einer Richtung quer zu der Drehachse verschiebbar ist und somit keinen festen Punkt der Stulpschiene darstellt, ist die wirksame Länge - im Vergleich zu bekannten Scherenbeschlägen, bei denen sich die erste Koppelstelle an einem festen Punkt der Stulpschiene befindet - hier nicht durch den Abstand zwischen der ersten Koppelstelle und derjenigen Stelle am Blendrahmen, an der der Scherenarm über den Bandwinkel mit dem Scherenlager gekoppelt ist, ermittelbar. Stattdessen kann die wirksame Länge bei dem erfindungsgemäßen Scherenbeschlag durch den Abstand zwischen einem festen Punkt der Stulpschiene, beispielsweise dem bandfernen Ende der Stulpschiene, und derjenigen Stelle am Blendrahmen, an der der Scherenarm über den Bandwinkel mit dem Scherenlager gekoppelt ist bzw. einem anderen festen Punkt des Scherenarms, welcher sich näher an dem Scherenlager als der feste Punkt der Stulpschiene befindet, ermittelt werden.

Die Verkürzung der wirksamen Länge bezeichnet somit eine Abnahme des Abstandes zwischen einem festen Punkt der Stulpschiene und derjenigen Stelle am

Blendrahmen, an der der Scherenarm über den Bandwinkel mit dem Scherenlager gekoppelt ist, bzw. einem anderen festen Punkt des Scherenarms, welcher sich näher an dem Scherenlager als der feste Punkt der Stulpschiene befindet. Letztendlich bewegt sich die Stulpschiene durch das Kippschließen des Flügels und der daraus resultierenden Verkürzung der wirksamen Länge relativ zu dem Scherenarm und in Richtung einer zweiten Koppelstelle. Im Vergleich zu einer aus dem Stand der Technik bekannten Beschlaganordnung ohne verschiebbare erste Koppelstelle, d.h. mit einer an einem festen Punkt der Stulpschiene angeordneten, rein rotatorisch ausgebildeten ersten Koppelstelle, mit im gekippten Zustand des Flügels gleicher wirksamen Länge, befindet sich die Stulpschiene der erfindungsgemäßen Beschlaganordnung bei geschlossenem Flügel somit näher an der zweiten Koppelstelle.

Ein Vorteil der vorliegenden Erfindung ist, dass beim Schließen des Fensters bzw. der Tür aus einer gekippten Stellung die wirksame Länge des Scherenbeschlags automatisch verkürzt wird und damit beim Drehöffnen bzw. -schließen des Flügels die bandferne Seite des Flügels angehoben ist, so dass sie nicht am unteren Abschnitt des Blendrahmens aufläuft bzw. schleift. Im gekippten Zustand kann die bandferne Seite des Flügels jedoch auf dem Blendrahmen aufliegen, wodurch die mechanische Beanspruchung der Beschlaganordnung, und insbesondere des Scherenlagers, im gekippten Zustand verringert wird.

Vorteilhafte Ausführungen der Erfindung sind aus den Unteransprüchen, der Beschreibung und den Zeichnungen zu entnehmen.

Erfindungsgemäß ist der Scherenarm an einer zweiten Koppelstelle mit einem am Blendrahmen des Flügels befestigbaren Scherenlager koppelbar, sein, um den Flügel drehbar am Blendrahmen zu lagern. Dies hat den Vorteil, dass man das Fenster bzw. den Fensterflügel in üblicher Weise drehöffnen kann.

Erfindungsgemäß weist der Scherenlenker ein als Kulisse ausgebildetes Ende, insbesondere ein abgerundetes und/oder asymmetrisches Ende, auf, das mit dem Anschlag zusammenwirkt. Ein solches als Kulisse ausgebildetes Ende kann beim Schließen des Fensters aus der Kippstellung und der daraus resultierenden Schwenkbewegung des Scherenlenkers in Kontakt mit dem Anschlag kommen, um den Scherenarm in Richtung quer zur Drehachse der ersten Koppelstelle und insbesondere im Wesentlichen längs der Stulpschiene zu verschieben. In anderen Worten kann durch die Kulisse der Anschlag und somit auch die Stulpschiene relativ zu dem Scherenarm in Richtung der bandnahen Seite, an der das Scherenlager angeordnet ist, verschoben werden. Somit wird auf besonders einfache Art und Weise die wirksame Länge des Scherenbeschlags verkürzt.

Erfindungsgemäß ist der Scherenarm über eine dritte Koppelstelle mit der Stulpschiene schwenkbar und lateral verschiebbar verbunden. Dies ermöglicht eine stabile Lagerung des Flügels beim Kippöffnen und ermöglicht das beim Kippen des Flügels notwendige Öffnen und Schließen des Scherenbeschlags.

Bevorzugt kann der Anschlag versetzt zur Mittelachse der Stulpschiene angeordnet sein. Dabei ist der Anschlag vorteilhafterweise so zur Mittelachse versetzt angeordnet, dass er bei kippgeöffnetem Fenster auf der von dem Scherenarm abgewandten Seite der Stulpschiene angeordnet ist. Dies hat den Vorteil, dass die relative Verschiebung des Scherenlenkers gegenüber der Stulpschiene quer zur Drehachse der ersten Koppelstelle besonders einfach realisiert werden kann.

Gemäß einer weiteren Ausführungsform ist der Anschlag als separates Bauteil ausgebildet, welches mit der Stulpschiene befestigt, insbesondere verschraubt, vernietet oder auf diese aufgesteckt ist. Es ist auch möglich, dass der Anschlag einteilig mit der Stulpschiene ausgebildet ist. Die Ausbildung des Anschlags als separates Bauteil hat den Vorteil, dass durch die größere mögliche Übertragungsfläche eine bessere Kraftübertragung zwischen Scherenlenker und Anschlag realisiert werden kann.

Vorteilhaft kann der Anschlag einen zylindrischen Abschnitt aufweisen, wobei die Symmetrieachse des zylindrischen Abschnitts parallel zu der Drehachse der ersten Koppelstelle verläuft. Dies hat den Vorteil, dass der Scherenlenker besonders gut an der Außenfläche des zylindrischen Abschnitts abrollen kann.

Zusätzlich kann die Höhe des zylindrischen Abschnitts im Wesentlichen mit einer Höhe des Scherenlenkers übereinstimmen. Dies hat den Vorteil, dass die Bauhöhe des gesamten Scherenbeschlags gering gehalten wird und gleichzeitig eine maximale Kraftübertragung bei minimiertem Verschleiß möglich ist.

Gemäß einer weiteren Ausführungsform ist es möglich, dass der Scherenlenker bei gekipptem Flügel von dem Anschlag beabstandet ist oder ohne wesentliche Krafteinwirkung an dem Anschlag anliegt. Es ist aber auch möglich, dass der Scherenlenker bei gekipptem Flügel an dem Anschlag anliegt und eine Kraft auf den Anschlag ausübt. Wenn der Scherenlenker bei gekipptem Flügel von dem Anschlag beabstandet ist, hat dies den Vorteil, dass die Belastung auf den Anschlag niedriger ist und somit der Anschlag eine längere Haltbarkeit aufweist.

Erfindungsgemäß umfasst die erste Koppelstelle ein Langloch sowie ein in das Langloch eingreifendes Kopplungselement. Das Kopplungselement kann beispielsweise einen Bolzen umfassen. Auf diese Weise kann eine einfache und verlässliche Führung zwischen Scherenlenker und Stulpschiene realisiert werden.

Gemäß einer weiteren Ausführungsform sind das Langloch in der Stulpschiene und das Kupplungselement an dem Scherenlenker ausgebildet. Dabei kann das Langloch beispielsweise durch Stanzen hergestellt werden, während das Kopplungselement durch eine Presspassung mit dem Scherenlenker verbunden ist.

Diese Verbindungsweise hat den Vorteil, dass sie besonders einfach zu fertigen ist. Gemäß einer alternativen Ausführungsform ist es auch möglich, das Langloch in dem Scherenlenker und das Kopplungselement an der Stulpschiene auszubilden.

Die Stulpschiene kann als separates Teil an dem Fensterflügel fixiert sein. Es ist aber auch, vor allem bei Aluminiumfenstern, denkbar, die Stulpschiene integral mit dem Fensterflügel auszubilden. Dies hätte den Vorteil, dass der Zusammenbau des Fensters weniger Schritte benötigt.

Die Beschlaganordnung mit den Merkmalen gemäß dem Anspruch 1 kann in ein Fenster, eine Tür oder dergleichen verbaut sein.

Nachfolgend wird die Erfindung lediglich beispielhaft unter Bezugnahme auf die Figuren näher erläutert.
- Fig. 1: zeigt eine Explosionszeichnung einer Ausführungsform einer erfindungsgemäßen Beschlaganordnung in einer perspektivischen Ansicht.
- Fig. 2: zeigt eine perspektivische Ansicht dieser Ausführungsform einer erfindungsgemäßen Beschlaganordnung in zusammengebautem Zustand.
- Fig. 3A: zeigt eine Schnittdarstellung der Beschlaganordnung entlang der Schnittkante A-A aus Fig. 3B.
- Fig. 3B: zeigt die Beschlaganordnung in einem geöffneten Zustand.
- Fig. 4A: zeigt eine Schnittdarstellung der Beschlaganordnung entlang der Schnittkante B-B aus Fig. 4B.
- Fig. 4B: zeigt eine Draufsicht der Beschlaganordnung in einem geschlossenen Zustand.

Gemäß den Figuren 1 und 2 umfasst die Beschlaganordnung 11 einen Scherenarm 13, einen Scherenlenker 15 und eine Stulpschiene 17 mit einem Anschlag 18. Zur drehbaren Kopplung von Scherenarm 13 und Scherenlenker 15 ist ein Bolzen 19 vorgesehen, der durch eine in dem Scherenarm 13 ausgebildete Öffnung 31 und eine mit der Öffnung 31 koaxial ausgerichtete, in dem Scherenlenker 15 ausgebildete Öffnung 29 hindurchgreift.

Weiter ist der Scherenlenker 15 durch einen eine Öffnung 27 des Scherenlenkers 15 und ein erstes Langloch 25 der Stulpschiene 17 durchgreifenden Bolzen 21 mit der Stulpschiene 17 um eine Drehachse 49 drehbar und lateral zu der Drehachse 49 verschiebbar gekoppelt. Die Kopplung bildet eine erste Koppelstelle 39 der Beschlaganordnung 11. Die laterale Verschiebbarkeit wird dadurch erreicht, dass der Bolzen 21 in dem ersten Langloch 25 in Längsrichtung der Stulpschiene 17 bewegbar geführt ist.

In ähnlicher Weise ist der Scherenarm 13 an einer dritten Koppelstelle 45 mit der Stulpschiene 17 drehbar und lateral verschiebbar gekoppelt. Zur Bildung der dritten Koppelstelle 45 ist ein Bolzen 23 durch eine Öffnung 33 an einem Ende des Scherenarms 13 und gleichzeitig durch ein in der Stulpschiene 17 ausgebildetes zweites Langloch 35 hindurch geführt. Das zweite Langloch 35 ermöglicht wieder die laterale Verschiebbarkeit des Bolzens 23 und damit des Scherenarms 13 gegenüber der Stulpschiene 17.

Der Anschlag 18 ist in ein Fixierloch 37 der Stulpschiene 17 eingeführt, welches in Längsrichtung der Stulpschiene 17 in geringem Abstand zu dem ersten Langloch 25 und versetzt zur Mittelachse der Stulpschiene 17 angeordnet ist. Weiterhin ist in Fig. 1 ein Blendrahmen 41 schematisch angedeutet, an dem der Scherenarm 13 über ein eine zweite Koppelstelle 43 definierendes Scherenlager koppelbar ist.

Der Scherenlenker 15 weist an einer Stirnseite eine Kulisse 47 auf, welche wie in Fig. 2 gezeigt, mit dem Anschlag 18 in Kontakt steht. Beim Schließen des Flügels aus seiner Kippstellung wird der Scherenlenker 15 um die Drehachse 49 der ersten Koppelstelle 39 verschwenkt. Durch die Kulisse 47, die an dem Anschlag 18 anliegt und während der Schwenkbewegung an dem Anschlag 18 abläuft, wird dabei eine Kraft vom Anschlag 18 auf den Scherenlenker 15 übertragen, so dass dieser in Längsrichtung der Stulpschiene 17 verschoben wird. Diese Verschiebung wird ermöglicht, da sich der Bolzen 21 entlang des ersten Langlochs 25 in Längsrichtung der Stulpschiene 17 bewegen kann. Darüber hinaus wird die Bewegung des Scherenlenkers 15 über den Bolzen 19 auf den Scherenarm 13 und damit auch auf den Bolzen 23 übertragen, so dass sich dieser in dem zweiten Langloch 35 in eine Richtung von dem Anschlag 18 weg bewegt. Die Form der Kulisse 47 entspricht dabei annähernd einer Viertel Ellipse, so dass der Abstand zwischen dem Anschlag 18 und dem Bolzen 21 durch das Schließen des Flügels stetig vergrößert wird. Schlussendlich wird hierdurch die Stulpschiene 17 relativ zu dem Scherenarm 13 in Richtung der bandnahen Seite, in den Figuren nach rechts, verschoben.

Dies ist auch aus den Figuren 3A, 3B, 4A und 4B ersichtlich. Im gekippten Zustand des Flügels befindet sich der Bolzen 21 in einem Bereich des ersten Langlochs 25, der dem Anschlag 18 naheliegt (Fig. 3A und 3B). Im geschlossenen Zustand des Flügels, in dem die Mittelachsen von Scherenarm 13 und Scherenlenker 15 parallel zueinander ausgerichtet sind (Fig. 4A und Fig. 4B), ist der Bolzen 21 hingegen in einem Bereich des ersten Langlochs 25 angeordnet, welcher vom Anschlag 18 entfernt liegt. Während des Schließens des Flügels aus einer kippgeöffneten Position, wie in Fig. 3B gezeigt, in eine geschlossene Position, wie in Fig. 4B gezeigt, läuft der Anschlag 18 entlang der Kulisse 47 ab. Durch die Form der Kulisse 47 wird dabei der Bolzen 21 in Längsrichtung der Stulpschiene 17 im ersten Langloch 25 geführt und damit auch der Scherenlenker 15 gegenüber der Stulpschiene 17 in entsprechender Weise verschoben. Da der Scherenlenker 15 über den Bolzen 19 mit dem Scherenarm 13 unverschiebbar verbunden ist und der Scherenarm 13 letztlich über die zweite Koppelstelle 43 unverschiebbar mit dem Blendrahmen 41 verbunden ist, wird während des Schließvorgangs letztlich die Stulpschiene 17 und der damit verbundene Flügel von dem Scherenlenker 15 so mit einer Kraft beaufschlagt, dass der obere Teil des Flügels in Richtung Bandwinkel gedrückt wird und sich so die wirksame Länge des Scherenbeschlags verkürzt.

Scherenarm 13, Scherenlenker 15 und Stulpschiene 17 sind flächige, bandförmige Teile, deren Flächen parallel zueinander liegen. Die Achsen der Bolzen 19, 21 und 23 und des Anschlags 18 liegen jeweils senkrecht zu Scherenarm 13, Scherenlenker 15 und Stulpschiene 17. Wie beispielsweise in Fig. 4A zu sehen ist, sind die Bolzen 19, 21 und der Anschlag 18 zylinderförmig mit jeweils zwei verschiedenen Durchmessern ausgebildet und weisen somit jeweils eine Wellenschulter auf. Somit können sie eine definierte Tiefe in die jeweiligen Öffnungen 27, 29 und in das Fixierloch 37 eingesteckt werden. Das Fixierloch 37 ist im Vergleich zum ersten Langloch 25 in Richtung der Breite der Stulpschiene 17 versetzt. Der Anschlag 18 ist in der gezeigten Ausführungsform in die Stulpschiene 17 eingeklipst und kann sich um seine Achse drehen, um die Reibung zwischen dem Anschlag 18 und der Kulisse 47 beim Kippschließen des Flügels zu verringern. Es ist aber auch möglich, den Anschlag 18 drehfest mit der Stulpschiene 17 zu verbinden oder gar einteilig mit der Stulpschiene 17 auszuführen. Die Stulpschiene 17 kann wie in Fig. 1 und Fig. 2 gezeigt als separates Bauteil ausgeführt sein, welches dann an dem Flügel befestigt wird, alternativ dazu jedoch auch in den Flügel integriert sein.

Alle hier beschriebenen Aspekte, Ausführungsformen und Merkmale der Erfindung können jeweils miteinander kombiniert werden, ohne über den Gegenstand der folgenden Ansprüche hinauszugehen.

### Bezugszeichenliste

- 11: Beschlaganordnung
- 13: Scherenarm
- 15: Scherenlenker
- 17: Stulpschiene
- 18: Anschlag
- 19: Bolzen
- 21: Bolzen
- 23: Bolzen
- 25: erstes Langloch
- 27: Öffnung
- 29: Öffnung
- 31: Öffnung
- 33: Öffnung
- 35: zweites Langloch
- 37: Fixierloch
- 39: erste Koppelstelle
- 41: Blendrahmen des Flügels
- 43: zweite Koppelstelle
- 45: dritte Koppelstelle
- 47: Kulisse
- 49: Drehachse

## Patentansprüche

1. Beschlaganordnung (11) für ein Fenster, eine Tür oder dergleichen mit einem Scherenbeschlag umfassend einen Scherenarm (13), einen gelenkig mit dem Scherenarm (13) gekoppelten Scherenlenker (15) und eine dem Flügel des Fensters oder der Tür zugeordnete Stulpschiene (17),
wobei der Scherenlenker (15) an einer ersten Koppelstelle (39) mit der Stulpschiene (17) um eine Drehachse (49) drehbar gelagert ist,
wobei der Scherenlenker (15) an der ersten Koppelstelle (39) gegenüber der Stulpschiene (17) in einer Richtung quer zu der Drehachse (49) verschiebbar gelagert ist, wobei die erste Koppelstelle (39) ein Langloch (25) sowie ein in das Langloch (25) eingreifendes Kopplungselement umfasst,
wobei der Scherenarm (13) an einer zweiten Koppelstelle (43) mit einem am Blendrahmen des Flügels befestigbaren Scherenlager koppelbar ist, um den Flügel schwenkbar am Blendrahmen (41) zu lagern, und
wobei der Scherenarm (13) über eine dritte Koppelstelle (45) mit der Stulpschiene (17) verschwenkbar und lateral verschiebbar verbunden ist,
**dadurch gekennzeichnet, dass**
an der Stulpschiene (17) ein Anschlag (18) für den Scherenlenker (15) vorgesehen ist, der so positioniert und ausgebildet ist, dass beim Kippschließen des Flügels der Scherenlenker (15) durch den Anschlag (18) gegenüber der Stulpschiene (17) verschoben wird, so dass eine Verkürzung der wirksamen Länge des Scherenbeschlags erfolgt,
und dass der Scherenlenker (15) ein als Kulisse (47) ausgebildetes Ende aufweist, das mit dem Anschlag (18) zusammenwirkt.

2. Beschlaganordnung nach Anspruch 1,
**dadurch gekennzeichnet, dass**
der Scherenlenker (15) ein die Kulisse (47) ausbildendes, abgerundetes und/oder asymmetrisches Ende aufweist, das mit dem Anschlag (18) zusammenwirkt.

3. Beschlaganordnung nach einem der vorstehenden Ansprüche,
**dadurch gekennzeichnet, dass**
der Anschlag (18) versetzt zur Mittelachse der Stulpschiene (17) angeordnet ist.

4. Beschlaganordnung nach einem der vorstehenden Ansprüche,
**dadurch gekennzeichnet, dass**
der Anschlag (18) als separates Bauteil ausgebildet ist, welches mit der Stulpschiene (17) befestigt, insbesondere verschraubt, vernietet oder auf diese aufgesteckt ist.

5. Beschlaganordnung nach einem der vorstehenden Ansprüche,
**dadurch gekennzeichnet, dass**
der Anschlag (18) einen zylindrischen Abschnitt aufweist, wobei die Symmetrieachse des zylindrischen Abschnitts parallel zu der Drehachse (49) der ersten Koppelstelle (39) verläuft.

6. Beschlaganordnung nach Anspruch 5,
**dadurch gekennzeichnet, dass**
die Höhe des zylindrischen Abschnitts im Wesentlichen mit einer Höhe des Scherenlenkers (15) übereinstimmt.

7. Beschlaganordnung nach einem der vorstehenden Ansprüche,
**dadurch gekennzeichnet, dass**
der Scherenlenker (15) bei gekipptem Flügel von dem Anschlag (18) beabstandet ist oder ohne wesentliche Krafteinwirkung an dem Anschlag (18) anliegt.

8. Beschlaganordnung nach einem der vorstehenden Ansprüche,
**dadurch gekennzeichnet, dass**
das in das Langloch (25) eingreifende Kopplungselement der ersten Kopplungsstelle (39) einen Bolzen (21) umfasst.

9. Beschlaganordnung nach einem der vorstehenden Ansprüche,
**dadurch gekennzeichnet, dass**
das Langloch (25) in der Stulpschiene (17) und das Kopplungselement an dem Scherenlenker (15) ausgebildet sind.

10. Fenster, Tür oder dergleichen umfassend eine Beschlaganordnung mit den Merkmalen des Anspruchs 1.

## Claims

1. A fitting arrangement (11) for a window, a door or the like having a scissor fitting comprising a scissor stay arm (13), a scissor stay guide (15) coupled in an articulated manner to the scissor stay arm (13), and a cover rail (17) associated with the leaf of the window or of the door,
wherein, at a first coupling point (39), the scissor stay guide (15) is rotatably supported with the cover rail (17) about an axis of rotation (49),
wherein, at the first coupling point (39), the scissor stay guide (15) is displaceably supported with respect to the cover rail (17) in a direction transverse to the axis of rotation (49), wherein the first coupling point (39) comprises an elongate hole (25) and a coupling element engaging into the elongate hole (25),
wherein, at a second coupling point (43), the scissor stay arm (13) can be coupled to a scissor bearing fastenable to the frame of the leaf in order to pivotably support the leaf at the frame (41), and
wherein the scissor stay arm (13) is pivotably and laterally displaceably connected to the cover rail (17) via a third coupling point (45), **characterized in that**
an abutment (18) for the scissor stay guide (15) is provided at the cover rail (17), said abutment (18) being positioned and configured such that, on a tilt closing of the leaf, the scissor stay guide (15) is displaced with respect to the cover rail (17) by the abutment (18) so that a shortening of the effective length of the scissor fitting takes place,
and **in that** the scissor stay guide (15) has an end which is formed as a contour (47) and which cooperates with the abutment (18).

2. A fitting arrangement in accordance with claim 1,
**characterized in that**
the scissor stay guide (15) has a rounded and/or asymmetrical end which forms the contour (47) and which cooperates with the abutment (18).

3. A fitting arrangement in accordance with one of the preceding claims,
**characterized in that**
the abutment (18) is arranged offset from the center axis of the cover rail (17).

4. A fitting arrangement in accordance with any one of the preceding claims,
**characterized in that**
the abutment (18) is configured as a separate component which is fastened to the cover rail (17), in particular screwed, riveted or plugged onto said cover rail (17).

5. A fitting arrangement in accordance with any one of the preceding claims,
**characterized in that**
the abutment (18) has a cylindrical section, with the axis of symmetry of the cylindrical section extending in parallel with the axis of rotation (49) of the first coupling point (39).

6. A fitting arrangement in accordance with claim 5,
**characterized in that**
the height of the cylindrical section substantially coincides with a height of the scissor stay guide (15).

7. A fitting arrangement in accordance with any one of the preceding claims,
**characterized in that**
the scissor stay guide (15) is spaced apart from the abutment (18) when the leaf is tilted or contacts the abutment (18) without a substantial force effect.

8. A fitting arrangement in accordance with any one of the preceding claims,
**characterized in that**
the coupling element of the first coupling point (39) engaging into the elongate hole (25) comprises a pin (21).

9. A fitting arrangement in accordance with any one of the preceding claims,
**characterized in that**
the elongate hole (25) is formed in the cover rail (17) and the coupling element is formed at the scissor stay guide (15).

10. A window, a door or the like comprising a fitting arrangement having the features of claim 1.

## Revendications

1. Ensemble de ferrure (11) pour une fenêtre, une porte ou similaire, comprenant une ferrure en ciseaux présentant un bras de ciseaux (13), un bras articulé (15) couplé en articulation au bras de ciseaux (13), et un rail de recouvrement (17) associé au vantail de la fenêtre ou de la porte,
dans lequel
le bras articulé (15) est monté de façon mobile en rotation autour d'un axe de rotation (49) au niveau d'un premier emplacement de couplage (39) avec le rail de recouvrement (17),
au niveau du premier emplacement de couplage (39), le bras articulé (15) est monté de façon mobile en translation par rapport au rail de recouvrement (17) dans une direction transversale à l'axe de rotation (49),
le premier emplacement de couplage (39) présente un trou oblong (25) ainsi qu'un élément de couplage s'engageant dans le trou oblong (25), au niveau d'un deuxième emplacement de couplage (43), le bras de ciseaux (13) peut être couplé à un palier de ciseaux susceptible d'être fixé au cadre dormant du vantail, afin de monter le vantail de façon mobile en pivotement sur le cadre dormant (41), et
le bras de ciseaux (13) est relié de façon mobile en pivotement et en translation latérale au rail de recouvrement (17) via un troisième emplacement de couplage (45),
**caractérisé en ce que**
une butée (18) pour le bras articulé (15) est prévue sur le rail de recouvrement (17), qui est positionnée et réalisée de telle sorte que, lors de la fermeture par basculement du vantail, le bras articulé (15) est déplacé en translation par rapport au rail de recouvrement (17) au moyen de la butée (18), de sorte qu'il se produit un raccourcissement de la longueur efficace de la ferrure en ciseaux,
et **en ce que** le bras articulé (15) présente une extrémité réalisée sous forme de coulisse (47), qui coopère avec la butée (18).

2. Ensemble de ferrure selon la revendication 1,
**caractérisé en ce que**
le bras articulé (15) présente une extrémité arrondie et/ou asymétrique, formant la coulisse (47), qui coopère avec la butée (18).

3. Ensemble de ferrure selon l'une des revendications précédentes,
**caractérisé en ce que**
la butée (18) est disposée de façon décalée par rapport à l'axe central du rail de recouvrement (17).

4. Ensemble de ferrure selon l'une des revendications précédentes,
**caractérisé en ce que**
la butée (18) est réalisée sous forme de composant séparé qui est fixé, en particulier vissé, riveté ou emboîté, sur le rail de recouvrement (17).

5. Ensemble de ferrure selon l'une des revendications précédentes,
**caractérisé en ce que**
la butée (18) présente une portion cylindrique, l'axe de symétrie de la portion cylindrique étant parallèle à l'axe de rotation (49) du premier emplacement de couplage (39).

6. Ensemble de ferrure selon la revendication 5,
**caractérisé en ce que**
la hauteur de la portion cylindrique correspond sensiblement à une hauteur du bras articulé (15).

7. Ensemble de ferrure selon l'une des revendications précédentes,
**caractérisé en ce que**
lorsque le vantail est basculé, le bras articulé (15) est espacé de la butée (18) ou s'appuie contre la butée (18) sensiblement sans exercer de force.

8. Ensemble de ferrure selon l'une des revendications précédentes,
**caractérisé en ce que**
l'élément de couplage du premier emplacement de couplage (39), s'engageant dans le trou oblong (25), comprend un goujon (21).

9. Ensemble de ferrure selon l'une des revendications précédentes,
**caractérisé en ce que**
le trou oblong (25) est formé dans le rail de recouvrement (17), et l'élément de couplage est formé sur le bras articulé (15).

10. Fenêtre, porte ou similaire, comprenant un ensemble de ferrure présentant les caractéristiques de la revendication 1.
